# EUROPÄISCHE PATENTSCHRIFT

(11) **EP 1 300 524 B1**
(45) Veröffentlichungstag und Bekanntmachung des Hinweises auf die Patenterteilung: **19.10.2005**
(21) Anmeldenummer: 02015218.7
(22) Anmeldetag: 09.07.2002
(51) Int. Cl.: E04F 10/06, E06B 7/02

(54) **Glasdach mit Fensterfeldern**
Glass roof with windows
Toit vitré avec fenêtres

(30) Priorität: 08.10.2001 DE 10149451
(43) Veröffentlichungstag der Anmeldung: 09.04.2003
(73) Patentinhaber: WEINOR Dieter Weiermann GmbH & Co., D-50829 Köln (DE)
(72) Erfinder: Stawski, Karl-Heinz, 50769 Köln (DE)
(74) Vertreter: COHAUSZ DAWIDOWICZ HANNIG & SOZIEN

(56) Entgegenhaltungen:
- EP-A- 1 029 445
- DE-A- 1 911 301
- DE-A- 2 619 793
- DE-U- 8 911 918
- US-A- 4 368 771
- US-B1- 6 206 076

## Beschreibung

Die Erfindung betrifft ein Glasdach insbesondere eines Wintergartens mit mehreren parallel nebeneinander liegenden Fensterfeldern, die von der Gebäudevorderseite zur Gebäuderückseite ansteigend geneigt sind und von einem Beschattungselement wie einem Tuch, einer Jalousie oder einer Rollade überdeckbar sind, das von unten nach oben über das Fensterfeld schiebbar ist, wobei im nicht bedeckten Zustand das Beschattungselement an der tiefsten Stelle des Fensterfeldes insbesondere als Wickel gelagert ist.

Aus dem Patentschriften EP-A-1 029 445, DE-A-26 19 793 DE-A-19 11 301, US-B-6 206 076 und DE-U-89 11 918 sind Schattiervorrichtungen für Glasdächer bekannt.

Es ist bekannt, das Glasdach eines Wintergartens aus einzelnen Fensterfeldern zusammen zu setzen. Hierbei ist es auch bekannt, über die gesamte Dachfläche ein Tuch zu ziehen, um hierdurch gegen Sonne zu schützen. Ferner ist es bekannt, für jedes Fensterfeld getrennt ein Tuch darüber zu ziehen. Dies führt aber zu dem Nachteil, dass in dem Fall, in dem ein Fensterfeld zusätzlich zur Glasfläche eine Lüftungsöffnung bildet, diese Lüftungsöffnung vom Tuch überdeckt wird und damit die Belüftung des Innenraumes behindert wird.

Aufgabe der Erfindung ist es, ein Glasdach der eingangs genannten Art so zu verbessern, dass auch bei darüber gelegten Beschattungselementen eine ausreichende Belüftung des Raumes unterhalb des Glasdaches gegeben ist.

Diese Aufgabe wird erfindungsgemäß dadurch gelöst, dass mindestens ein Fensterfeld im obersten Bereich in ein weiteres zusätzliches Fenster unterteilt ist, wobei nur das Rest-Fensterfeld unterhalb des zusätzlichen Fensters vom Beschattungselement überdeckbar und das zusätzliche Fenster vom Beschattungselement frei ist.

Durch das Einteilen eines Fensterfeldes in ein weiteres zusätzliches Fenster und ein vom Beschatttungselement überdeckbares Rest-Fensterfeld wird erreicht, dass das zusätzliche weitere Fenster frei von einer Überdeckung bleiben kann und damit einer ausreichenden Belüftung dient.

Besonders vorteilhaft ist es hierbei, wenn das zusätzliche Fenster von einem Lüftungselement teilweise oder vollständig ausgefüllt ist. Hierbei kann das Lüftungselement mindestens einen elektrischen Lüfter aufweisen.

Ein Ausführungsbeispiel der Erfindung ist in der Zeichnung in einer perspektivischen Ansicht dargestellt und wird im folgenden näher beschrieben.

Das Gebäude 1, das im Ausführungsbeispiel ein Wintergarten ist, weist ein Glasdach 2 auf, das von der Gebäudevorderseite 3 zur Gebäuderückseite 4 hin als Pultdach ansteigt. Die geneigte Dachoberseite ist in einzelne längliche Fensterfelder 5 aufgeteilt, deren Längsseiten in der Falllinie des Glasdaches liegen.

Über die Breite B des Glasdaches ist dieses in sechs Längsfelder aufgeteilt, die wiederum aus zwei hintereinander angeordneten Fensterfeldern 5 bestehen. Zwei obere Fensterfelder 5 sind noch einmal aufgeteilt in ein zusätzliches oberes Fenster 6 und in ein darunter angeordnetes Rest-Fensterfeld 7. Über das Rest-Fensterfeld 7 ist wie auch über die übrigen Fensterfelder 5 ein Beschattungselement von unten nach oben drüberziehbar bzw. schiebbar, wobei dieses Beschattungselement aus einem Tuch, einer Jalousie oder einer Rollade besteht.

Das Beschattungselement überdeckt oberseitig nur das Rest-Fensterfeld 7 und endet vor dem zusätzlichen Fenster 6, so dass das zusätzliche Fenster 6 frei von einem Beschattungselement bleibt.

Das zusätzliche Fenster 6 bzw. das zusätzliche Fensterfeld 6 dient der Belüftung des unterhalb des Daches befindlichen Raumes. Hierbei kann das Fenster 6 zur Belüftung geöffnet werden und ferner kann es teilweise oder vollständig von einem Belüftungselement ausgefüllt sein, das ein oder mehrere Lüftungskanäle aufweist. Ferner kann das Lüftungselement mindestens einen elektrischen Lüfter zur Belüftungsunterstützung besitzen.

Das Beschattungselement ist bei den Fensterfeldern und dem Rest-Fensterfeld 7 an der tiefsten Stelle des Fensterfeldes als Wickel gelagert, wenn das Beschattungselement ein Tuch oder eine Rollade ist. Bei Anordnung einer Jalousie sind bei nicht ausgefahrener Jalousie die Lamellen als Paket an der tiefsten Stelle des Fensterfeldes angeordnet.

## Patentansprüche

1. Glasdach (2) insbesondere eines Wintergartens mit mehreren parallel nebeneinander liegenden Fensterfeldern (5), die von der Gebäudevorderseite (3) zur Gebäuderückseite (4) ansteigend geneigt sind und von einem Beschattungselement wie einem Tuch, einer Jalousie oder einer Rollade überdeckbar sind, das von unten nach oben über das Fensterfeld (5) schiebbar ist, wobei im nicht bedeckten Zustand das Beschattungselement an der tiefsten Stelle des Fensterfeldes insbesondere als Wickel gelagert ist, **dadurch gekennzeichnet, dass** mindestens ein Fensterfeld (5) im obersten Bereich in ein weiteres zusätzliches Fenster (6) unterteilt ist, wobei nur das Rest-Fensterfeld (7) unterhalb des zusätzlichen Fensters (6) vom Beschattungselement überdeckbar und das zusätzliche Fenster (6) vom Beschattungselement frei ist.

2. Glasdach nach Anspruch 1, **dadurch gekennzeichnet, dass** das zusätzliche Fenster (6) von einem Lüftungselement teilweise oder vollständig ausgefüllt ist.

3. Glasdach nach Anspruch 2, **dadurch gekennzeichnet, dass** das Lüftungselement mindestens einen elektrischen Lüfter aufweist.

## Claims

1. Glass roof (2) of a conservatory in particular, with several parallel window frames (5), which are increasingly inclined going from the front side of the construction (3) to the rear side (4) of the construction and can be covered by shading means such as a fabric a Venetian blind or a roll front that can be pushed upwards from below over the window frame (5), whereby, in the uncovered state, the shading means rests, particularly as a roll, at the lowest point of the window frame, **characterized in that** at least one window frame (5) is divided up, in the uppermost area, into a further additional window (6) whereby the remaining window area (7) below the additional window (6) can be covered by the shading means and the additional window (6) is not covered by the shading means.

2. Glass roof in accordance with claim 1, **characterized in that** the additional window (6) is either partially or fully filled by a ventilation means.

3. Glass roof in accordance with claim 2, **characterized in that** the ventilation means has at least one electric ventilator.

## Revendications

1. Toit vitré (2) en particulier d'un jardin d'hiver comportant plusieurs champs de fenêtres (5) juxtaposés parallèlement les uns aux autres qui sont inclinés de manière ascendante de la face avant de bâtiment (3) à la face arrière de bâtiment (4) et peuvent être recouverts d'un élément d'occultation comme une toile, une jalousie ou un volet roulant qui est capable de coulisser de bas en haut au-dessus du champ de fenêtre (5), l'élément d'occultation à l'état non couvert étant supporté au point le plus bas du champ de fenêtre en particulier sous forme de rouleau, **caractérisé en ce qu'**au moins un champ de fenêtre (5) est divisé dans la zone supérieure en une autre fenêtre supplémentaire (6), seul le champ de fenêtre restant (7) au-dessous de la fenêtre supplémentaire (6) pouvant être recouvert et la fenêtre supplémentaire (6) étant libre de l'élément d'occultation.

2. Toit vitré selon la revendication 1, **caractérisé en ce que** la fenêtre supplémentaire (6) est partiellement ou totalement occupée par un élément de ventilation.

3. Toit vitré selon la revendication 2, **caractérisé en ce que** l'élément de ventilation présente au moins un ventilateur électrique.
